# EUROPÄISCHE PATENTSCHRIFT

(11) **EP 3 372 756 B1**
(45) Veröffentlichungstag und Bekanntmachung des Hinweises auf die Patenterteilung: **28.08.2019**
(21) Anmeldenummer: 18155321.5
(22) Anmeldetag: 06.02.2018
(51) Int. Cl.: E05B 9/08, E05B 45/06, G08B 13/08

(54) **ZUSTANDSDETEKTIONSVORRICHTUNG**
STATUS DETECTION DEVICE
DISPOSITIF DE DÉTECTION D'ÉTAT

(30) Priorität: 20.02.2017 DE 102017202633
(43) Veröffentlichungstag der Anmeldung: 12.09.2018
(73) Patentinhaber: Aug. Winkhaus GmbH & Co. KG, 48291 Telgte (DE)
(72) Erfinder: Bickert, Peter, 48291 Telgte (DE); Plogmann, Timo, 48488 Emsbüren (DE); Henke, Matthias, 48356 Nordwalde (DE); Reime, Gerd, 77815 Bühl (DE)

(56) Entgegenhaltungen:
- DE-A1-102010 018 566
- DE-A1-102012 025 474
- DE-A1-102016 006 151
- US-A1- 2008 012 705

## Beschreibung

Zustandsdetektionsvorrichtung für eine eine Schließeinrichtung zur Verriegelung eines Flügels in einem Rahmen aufweisende Tür oder dergleichen mit einem zur auf dem Rahmen gerichteten Montage vorgesehenen Befestigungsmittel zur Halterung der Schließeinrichtung, mit einer Sensoreinheit zur Erfassung des geschlossenen Zustands der Tür, wobei das Befestigungsmittel zumindest teilweise für Signale der Sensoreinheit durchlässig gestaltet ist, die Sensoreinheit vor dem in die Schließeinrichtung hineinragenden Ende des Befestigungsmittels in der Schließeinrichtung angeordnet ist und das Befestigungsmittel rohrförmig gestaltet ist.

Eine solche Zustandsdetektionsvorrichtung ist aus der US 2008/012705 A1 bekannt. Hierbei handelt es sich um eine Zustandsdetektionsvorrichtung, welche mit einem magnetischen Schalter, welcher am Türblatt angeordnet ist, arbeitet. Dieser Schalter wechselwirkt mit einem magnetischen Feld, das durch einen am Türrahmen befestigten Magneten erzeugt wird. Die Türzustandsdetektionsvorrichtung ist dabei zur Montage in einem Befestigungsmittel der Schließeinrichtung vorgesehen und das Befestigungsmittel ist zumindest teilweise für Signale der Sensoreinheit durchlässig gestaltet.

Eine solche Zustandsdetektionsvorrichtung weiterhin ist aus der DE 10 2010 018 566 B4 bekannt. Bei dieser Zustandsdetektionsvorrichtung dient das Befestigungsmittel zur Verschraubung einer Schließeinrichtung mit einem Flügel. Innerhalb des Befestigungsmittels ist eine Sensoreinheit zur Erfassung eines geschlossenen Zustandes der Tür angeordnet.

Nachteilig bei dieser Zustandsdetektionsvorrichtung ist jedoch, dass das Befestigungsmittel abhängig ist von den Schlossmaßen der Schließeinrichtung. Daher erfordert diese Gestaltung eine sehr aufwändige Bevorratung von unterschiedlichen Einheiten der Sensoreinheit mit dem Befestigungsmittel. Weiterhin ist das Befestigungsmittel mit der Sensoreinheit starken Einflüssen aus der Umgebung ausgesetzt, da z.B. eine Übertragungsstrecke für Daten und Energie zwischen Schließeinrichtung und Befestigungsmittel erforderlich wird.

Der Erfindung liegt das Problem zugrunde, eine Zustandsdetektionsvorrichtung der eingangs genannten Art so weiter zu bilden, dass sie besonders kostengünstig herstellbar und zuverlässig ist.

Dieses Problem wird erfindungsgemäß dadurch gelöst, dass die Sensoreinheit ein dem freien Ende des Befestigungsmittels gegenüberstehend im Rahmen anzuordnendes Reflektorelement hat und in der Schließeinrichtung vor dem anderen Ende des Befestigungsmittels eine Leuchtdiode zur Abstrahlung von Licht und eine Fotozelle zum Empfang des von dem Reflektorelement reflektierten Lichts hat.

Durch diese Gestaltung vermag die Sensoreinheit zuverlässig zu detektieren, ob der Flügel im Rahmen liegt. Vorzugsweise ist das Reflektorelement auf einem im Rahmen anzuordnenden Schließblech befestigt.

Manipulationsversuche lassen sich gemäß einer anderen vorteilhaften Weiterbildung der Erfindung weitgehend vermeiden, wenn das Reflektorelement eine definierte Polarisationscharakteristik oder Reflexionscharakteristik hat und die Sensoreinheit Mittel zur Auswertung der Charakteristik der Reflexionen des Reflektorelements hat. Eine definierte Reflexionscharakteristik ist z.B. frequenzselektiv oder durch die Polarisationsrichtung beeinflusst. Durch diese Gestaltung lässt sich das Reflektorelement mit einer vorgesehenen Orientierung, einer spezifischen Wellenlänge oder einem Muster der Reflektionen ausbilden. Alternativ kann das Reflektorelement auch den Bereich der Wellenlänge verschieben. Ebenso kann die Sensoreinheit einen definierten Pulsbetrieb aufweisen. Die spezifische Wellenlänge kann im sichtbaren Licht oder im Ultraviolett oder Infrarotbereich liegen. Die hierzu angepasste Sensoreinheit erfasst, ob die Lichtstrahlen von dem Reflektor kommen oder der Umgebung oder einem Manipulationsversuch, z.B. durch Einbringen eines Polarisationsfilters. Damit wird zudem der Einfluss von Lichtreflexen aus der Umgebung gering gehalten. Die Mittel zur Auswertung der Charakteristik der Reflexionen können eine mit der Fotozelle verbundene Auswerteelektronik sein.

Die Zustandsdetektionsvorrichtung ermöglicht gemäß einer anderen vorteilhaften Weiterbildung der Erfindung insbesondere bei elektronischen oder teilelektronischen Schließzylindern einen besonders zuverlässigen Betrieb, wenn die Schließeinrichtung einen Schließzylinder, insbesondere einen Schließzylinder mit einem elektronischen Sperrmechanismus hat und wenn die Sensoreinheit in dem Schließzylinder angeordnet ist. Ein weiterer Vorteil dieser Gestaltung besteht darin, dass die Zustandsdetektionsvorrichtung automatisch mit dem Schließzylinder montiert ist. Weitere bauliche Anpassungen sind nicht erforderlich. Die Auswerteelektronik zur Auswertung der Signale der Fotozelle ist vorzugsweise Teil einer Steuerelektronik des Schließzylinders.

Durch eine weitere Ausgestaltung werden Manipulationsversuche besonders gut erkannt, wenn die Sensoreinheit Mittel zur Bestimmung der Laufzeit der optischen Strahlung hat. Es kommt vorzugsweise eine lichtaussendende Diode zum Einsatz, die Laserstrahlung aussendet. Es erfolgte eine Auswertung der Laufzeit des Lichts oder eine Auswertung der Phasenlage.

Eine weitere bevorzugte Ausgestaltung zur Erkennung von Manipulationsversuchen sieht vor, dass die Sensoreinheit Mittel zur Bestimmung der Phasenlage von emittierter und reflektierter Strahlung hat.

Eine mechanische Schwächung des Schließzylinders im Bereich des Befestigungsmittels lässt sich gemäß einer anderen vorteilhaften Weiterbildung der Erfindung weitgehend vermeiden, wenn der Schließzylinder in der Aufnahme für das Befestigungsmittel eine Umlenkeinheit zur Umlenkung der Signale der Sensoreinheit hat. Die Umlenkeinheit kann wie das zuvor beschriebene Reflektorelement eine definierte Polarisationscharakteristik aufweisen. Die Zustandsdetektionsvorrichtung ermöglicht gemäß einer anderen vorteilhaften Weiterbildung der Erfindung eine besonders einfache zentrale Überwachung des im Rahmen liegenden Flügels, wenn die Schließeinrichtung ein Schloss mit einer Schließzylinderaufnahme aufweist und wenn die Sensoreinheit in dem Schloss angeordnet ist. Diese Gestaltung ist insbesondere bei Schließanlagen mit mehreren Türen von Vorteil.

Eine große Vielfalt von Längenvarianten des Befestigungsmittels lässt sich gemäß einer anderen vorteilhaften Weiterbildung der Erfindung einfach vermeiden, wenn das Befestigungsmittel zwei teleskopartig miteinander verschraubte Hohlschrauben aufweist.

Das Befestigungsmittel mit den zwei teleskopartig miteinander verschraubten Hohlschrauben lässt sich gemäß einer weiteren vorteilhaften Weiterbildung der Erfindung besonders einfach von der Schließeinrichtung lösen, wenn das Befestigungsmittel mit den zwei teleskopartig miteinander verschraubten Hohlschrauben eine Hemmung der Bewegung in Löserichtung aufweist. Das Befestigungsmittel lässt sich dadurch jederzeit sicher als gesamte Einheit von der Schließeinrichtung entfernen und aus dem Rahmen, bzw. dem Flügel führen.

Die Erfindung lässt zahlreiche Ausführungsformen zu. Zur weiteren Verdeutlichung ihres Grundprinzips sind mehrere davon in der Zeichnung dargestellt und werden nachfolgend beschrieben. Diese zeigt in
- Fig. 1: eine Tür mit einer Schließeinrichtung und einer Zustandsdetektionsvorrichtung,
- Fig. 2: einen Teilbereich der Tür mit einer ersten Ausführungsform der Zustandsdetektionsvorrichtung,
- Fig. 3: einen Teilbereich der Tür mit einer weiteren Ausführungsform der Zustandsdetektionsvorrichtung,
- Fig. 4: einen Teilbereich der Tür mit einer weiteren Ausführungsform der Zustandsdetektionsvorrichtung.

Figur 1 zeigt eine Tür mit einem in einem Rahmen 1 verriegelbaren Flügel 2 und mit einer Schließeinrichtung 3. Die Schließeinrichtung 3 hat ein Schloss 4 mit einem Schließzylinder 5. In der Schließeinrichtung 3 ist zudem eine Zustandsdetektionsvorrichtung 6 angeordnet.

Figur 2 zeigt schematisch einen Teilbereich der Schließeinrichtung 3 mit angrenzenden Bereichen der Tür aus Figur 1. Ein Befestigungsmittel 7 zur Verbindung des Schließzylinders 5 in dem Flügel 2 hat eine Hohlschraube 8. Auf dem Rahmen 1 ist ein Reflektorelement 9 dem freien Ende des Befestigungsmittels 7 gegenüberstehend angeordnet. Der Schließzylinder 5 hat eine Aufnahme 10 mit einem Innengewinde für das andere Ende des Befestigungsmittels 7. Diesem Ende des Befestigungsmittels 7 gegenüberstehend ist eine optische Sensoreinheit 11 angeordnet. Die optische Sensoreinheit 11 hat eine Fotozelle 12 und eine Leuchtdiode 13. In dem Befestigungsmittel 7 ist ein Lichtwellenleiter 14 zur Leitung des Lichts zwischen der Leuchtdiode 13, dem Reflektorelement 9 und der Fotozelle 12 angeordnet. In einer alternativen Ausführungsform kann das Befestigungsmittel 7 auch transparent, als Lichtwellenleiter 14 ausgebildet sein.

Das von der Leuchtdiode 13 abgestrahlte Licht wird durch das Befestigungsmittel 7 gestrahlt. Im geschlossenen Zustand der Tür liegt der Flügel 2 in dem Rahmen 1, so dass das Reflektorelement 9, wie dargestellt, vor dem freien Ende des Befestigungsmittels 7 liegt. In diesem Fall reflektiert das Reflektorelement 9 das Licht der Leuchtdiode 13 zu der Fotozelle 12. Die Fotozelle 12 erzeugt damit ein Signal, wenn die Tür geschlossen ist. Die Leuchtdiode 13 und die Fotozelle 12 sind in dem Ausführungsbeispiel in dem Schließzylinder 5 angeordnet. In einer alternativen, nicht dargestellten Ausführungsform können die Leuchtdiode 13 und die Fotozelle 12 auch in dem Schloss 4 nahe dem Schließzylinder 5 angeordnet sein.

Figur 3 zeigt eine weitere Ausführungsform der Zustandsdetektionsvorrichtung 6, welche sich von der aus Figur 2 dadurch unterscheidet, dass ein Befestigungsmittel 15 zwei teleskopartig miteinander verbundene Hohlschrauben 16, 17 hat. Der in Figur 2 beschriebene Lichtwellenleiter 14 durchdringt die beiden Hohlschrauben 16, 17. Die in die Aufnahme 10 des Schließzylinders 5 eingedrehte Hohlschraube 17 hat einen Anschlag 18 am Schließzylinder 5. Ansonsten ist die Zustandsdetektionsvorrichtung 6 mit der optischen Sensoreinheit 11 wie die aus Figur 2 aufgebaut.

Figur 4 zeigt eine weitere Ausführungsform der Zustandsdetektionsvorrichtung 6, welche sich von der aus Figur 3 dadurch unterscheidet, dass in der Aufnahme 10 des Schließzylinders 5 für das Befestigungsmittel 15 eine Umlenkeinheit 19 zur Umlenkung des Lichts mit einem Prisma 20 oder einem Reflektor angeordnet ist. Eine Fotozelle 21 und eine Leuchtdiode 22 einer optischen Sensoreinheit 23 sind neben der Aufnahme 10 für das Befestigungsmittel 15 in dem Schließzylinder 5 angeordnet. Die Umlenkeinheit 19 überträgt die Signale zwischen Leuchtdiode 22, Reflektorelement 9 und Fotozelle 21. Ansonsten ist die Zustandsdetektionsvorrichtung 6 wie die aus Figur 3 aufgebaut.

## Patentansprüche

1. Zustandsdetektionsvorrichtung (6) für eine eine Schließeinrichtung (3) zur Verriegelung eines Flügels (2) in einem Rahmen (1) aufweisende Tür oder dergleichen mit einem zur auf dem Rahmen (1) gerichteten Montage vorgesehenen Befestigungsmittel (7, 15) zur Halterung der Schließeinrichtung (3), mit einer Sensoreinheit (11, 23) zur Erfassung des geschlossenen Zustands der Tür, wobei das Befestigungsmittel (7, 15) zumindest teilweise für Signale der Sensoreinheit (11, 23) durchlässig gestaltet ist, die Sensoreinheit (11, 23) vor dem in die Schließeinrichtung (3) hineinragenden Ende des Befestigungsmittels (7, 15) in der Schließeinrichtung (3) angeordnet ist und das Befestigungsmittel (7, 15) rohrförmig gestaltet ist, **dadurch gekennzeichnet, dass** die Sensoreinheit (11, 23) ein dem freien Ende des Befestigungsmittels (7, 15) gegenüberstehend im Rahmen (1) anzuordnendes Reflektorelement (9) hat und in der Schließeinrichtung (3) vor dem anderen Ende des Befestigungsmittels (7, 15) eine Leuchtdiode (13, 22) zur Abstrahlung von Licht und eine Fotozelle (12, 21) zum Empfang des von dem Reflektorelement (9) reflektierten Lichts hat.

2. Zustandsdetektionsvorrichtung nach Anspruch 1, **dadurch gekennzeichnet, dass** das Reflektorelement (9) eine definierte Polarisationscharakteristik oder Reflexionscharakteristik hat und die Sensoreinheit (11, 23) Mittel zur Auswertung der Charakteristik der Reflexionen des Reflektorelements (9) hat.

3. Zustandsdetektionsvorrichtung nach Anspruch 2, **dadurch gekennzeichnet, dass** die Sensoreinheit (11, 23) Mittel zur Bestimmung der Laufzeit der optischen Strahlung hat.

4. Zustandsdetektionsvorrichtung nach Anspruch 3, **dadurch gekennzeichnet, dass** die Sensoreinheit (11, 23) Mittel zur Bestimmung der Phasenlage von emittierter und reflektierter Strahlung hat.

5. Zustandsdetektionsvorrichtung nach einem der Ansprüche 1 bis 4, **dadurch gekennzeichnet, dass** die Schließeinrichtung (3) einen Schließzylinder (5), insbesondere einen Schließzylinder (5) mit einem elektronischen Sperrmechanismus hat und dass die Sensoreinheit (11, 23) in dem Schließzylinder (5) angeordnet ist.

6. Zustandsdetektionsvorrichtung nach Anspruch 5, **dadurch gekennzeichnet, dass** der Schließzylinder (5) in der Aufnahme (10) für das Befestigungsmittel (15) eine Umlenkeinheit (19) zur Umlenkung der Signale der Sensoreinheit (23) hat.

7. Zustandsdetektionsvorrichtung nach einem der Ansprüche 1 bis 4, **dadurch gekennzeichnet, dass** die Schließeinrichtung (3) ein Schloss (4) mit einer Schließzylinderaufnahme aufweist und dass die Sensoreinheit in dem Schloss (4) angeordnet ist.

8. Zustandsdetektionsvorrichtung nach einem der Ansprüche 1 bis 7, **dadurch gekennzeichnet, dass** das Befestigungsmittel (15) zwei teleskopartig miteinander verschraubte Hohlschrauben (16, 17) aufweist.

9. Zustandsdetektionsvorrichtung nach Anspruch 8, **dadurch gekennzeichnet, dass** das Befestigungsmittel (15) mit den zwei teleskopartig miteinander verschraubten Hohlschrauben (16, 17) eine Hemmung der Bewegung in Löserichtung aufweist.

## Claims

1. Status detection device (6) for a door or the like having a closing device (3) for locking a casement (2) in a frame (1) with a fastening means (7, 15) for mounting the closing device (3) on the frame (1), with a sensor unit (11, 23) for detecting the closed status of the door, wherein the fastening means (7, 15) are at least partially permeable to signals from the sensor unit (11, 23), wherein the sensor unit (11, 23) is arranged in front of the end of the fastening means (7, 15) arranged in the closing device (3) and protruding into the closing device (3), while the fastening means (7, 15) are tubular, **characterized in that** the sensor unit (11, 23) comprises a reflector element (9) arranged opposite the free end of the fastening means (7, 15) in the frame (1) and in the closing device (3) in front of the other end of the fastening means (7, 15), and with a light emitting diode (13, 22) for emitting light and a photocell (12, 21) for receiving the light reflected from the reflector element (9).

2. Status detection device according to claim 1, **characterized in that** the reflector element (9) has a defined polarization characteristic or reflection characteristic, while the sensor unit (11, 23) have means for evaluating the characteristic of the reflections of the reflector element (9).

3. Status detection device according to claim 2, **characterized in that** the sensor unit (11, 23) has means for determining the duration of the optical radiation.

4. Status detection device according to claim 3, **characterized in that** the sensor unit (11, 23) has means for determining the phase position of the emitted and reflected radiation.

5. State detection device according to one of claims 1 to 4, **characterized in that** the closing device (3) has a locking cylinder (5), in particular a locking cylinder (5) with an electronic locking mechanism, while the sensor unit (11, 23) is arranged in the locking cylinder (5).

6. Status detection device according to claim 5, **characterized in that** the locking cylinder (5) in the receptacle (10) for the fastening means (15), has a deflection unit (19) for deflecting the signals from the sensor unit (23).

7. Status detection device according to one of claims 1 to 4, **characterized in that** the closing device (3) has a lock (4) with a locking cylinder receptacle, while the sensor unit is arranged in the lock (4).

8. Status detection device according to one of claims 1 to 7, **characterized in that** the fastening means (15) have two hollow screws (16, 17) telescopically screwed together.

9. Status detection device according to claim 8, **characterized in that** the fastening means (15) with the two hollow screws (16, 17) telescopically screwed together, comprises an inhibitor of movement in the release direction.

## Revendications

1. Dispositif de détection d'état (6) pour une porte ou autre comprenant un dispositif de fermeture (3) pour le verrouillage d'un battant (2) dans un cadre (1), avec un moyen de fixation (7, 15), prévu pour un montage orienté vers le cadre (1), pour le maintien du dispositif de fermeture (3), avec une unité de capteur (11, 23) pour la détection de l'état fermé de la porte, le moyen de fixation (7, 15) étant conçu de manière au moins partiellement transparente pour les signaux de l'unité de capteur (11, 23), l'unité de capteur (11, 23) étant disposé, dans le dispositif de fermeture (3), dans l'extrémité du moyen de fixation (7, 15) dépassant dans le dispositif de fermeture (3) et le moyen de fixation (7, 15) présentant une forme tubulaire, **caractérisé en ce que** l'unité de capteur (11, 23) comprend un élément réflecteur (9) à disposer en face de l'extrémité libre du moyen de fixation (7, 15) dans le cadre (1) et comprend, dans le dispositif de fermeture (3), avant l'autre extrémité du moyen de fixation (7, 15), une diode électroluminescente (13, 22) pour l'émission de lumière et une cellule photo-électrique (12, 21) pour la réception de la lumière réfléchie par l'élément réflecteur (9).

2. Dispositif de détection d'état selon la revendication 1, **caractérisé en ce que** l'élément réflecteur (9) présente une caractéristique de polarisation ou une caractéristique de réflexion définie et l'unité de capteur (11, 23) comprend des moyens pour l'analyse de la caractéristique des réflexions de l'élément réflecteur (9).

3. Dispositif de détection d'état selon la revendication 2, **caractérisé en ce que** l'unité de capteur (11, 23) comprend des moyens pour la détermination de la période du rayonnement optique.

4. Dispositif de détection d'état selon la revendication 3, **caractérisé en ce que** l'unité de capteur (11, 23) comprend des moyens pour la détermination de la phase du rayonnement émis et du rayonnement réfléchi.

5. Dispositif de détection d'état selon l'une des revendications 1 à 4, **caractérisé en ce que** le dispositif de fermeture (3) comprend un cylindre de fermeture (5), plus particulièrement un cylindre de fermeture (5) avec un mécanisme de blocage électronique et **en ce que** l'unité de capteur (11, 23) est disposée dans le cylindre de fermeture (5).

6. Dispositif de détection d'état selon la revendication 5, **caractérisé en ce que** le cylindre de fermeture (5) comprend dans le logement (10) pour le moyen de fixation (15), une unité de déviation (19) pour la déviation des signaux de l'unité de capteur (23).

7. Dispositif de détection d'état selon l'une des revendications 1 à 4, **caractérisé en ce que** le dispositif de fermeture (3) comprend une serrure (4) avec un logement de cylindre de fermeture et **en ce que** l'unité de capteur est disposée dans la serrure (4).

8. Dispositif de détection d'état selon l'une des revendications 1 à 7, **caractérisé en ce que** le moyen de fixation (15) comprend deux vis creuses (16, 17) vissées de manière télescopique entre elles.

9. Dispositif de détection d'état selon la revendication 8, **caractérisé en ce que** le moyen de fixation (15) comprend, avec les deux vis creuses (16, 17) vissées de manière télescopique entre elles, un blocage du déplacement dans la direction du déverrouillage.
